# EUROPÄISCHE PATENTSCHRIFT

(11) **EP 2 187 793 B1**
(45) Veröffentlichungstag und Bekanntmachung des Hinweises auf die Patenterteilung: **18.04.2012**
(21) Anmeldenummer: 08803133.1
(22) Anmeldetag: 21.08.2008
(51) Int. Cl.: A47L 1/02

(54) **VERFAHRBARE VORRICHTUNG ZUM DURCHFÜHREN VON ARBEITEN AN VORZUGSWEISE EBENEN FLÄCHEN**
DISPLACEABLE DEVICE FOR WORKING ON PREFERABLY FLAT SURFACES
DISPOSITIF MOBILE POUR EFFECTUER DES TRAVAUX SUR DES SURFACES DE PRÉFÉRENCE PLANES

(30) Priorität: 30.08.2007 DE 102007041067
(43) Veröffentlichungstag der Anmeldung: 26.05.2010
(73) Patentinhaber: BSH Bosch und Siemens Hausgeräte GmbH, 81739 München (DE)
(72) Erfinder: DAMRATH, Joachim, 89429 Bachhagel (DE); HUETTNER, Martin, 72072 Tübingen (DE); WETZL, Gerhard, 89567 Sontheim (DE)
(86) Internationale Anmeldenummer: PCT/EP2008/060962
(87) Internationale Veröffentlichungsnummer: WO 2009/027315

(56) Entgegenhaltungen:
- EP-A- 0 362 894
- EP-A- 0 423 670
- EP-A- 1 360 922
- EP-B- 1 237 456
- WO-A-01/80703
- WO-A-2004/098984
- DE-U1- 29 822 854

## Beschreibung

Die Erfindung betrifft eine verfahrbare Vorrichtung zum Durchführen von Arbeiten an vorzugsweise ebenen Flächen, insbesondere zur Reinigung von Fenstern in Form einer mit einem Reinigungsteil versehenen autonomen Einheit, mit einer Saugeinrichtung zur Erzeugung eines Unterdrucks zwischen der Vorrichtung und der Fläche, ferner mit einer Sicherheitseinrichtung zur Verhinderung eines Ablösens und anschließenden Abstürzens der Vorrichtung von der zu bearbeitenden Fläche.

Eine derartige Vorrichtung ist beispielsweise aus der EP 1 237 456 B1 bekannt, die durch den aufgebauten Unterdruck eine Anziehungskraft zu der ihnen anliegenden Fläche erzeugt und sich auf diese Weise entlang von schräg verlaufenden oder auch senkrecht stehenden Flächen bewegen kann. Derartige Vorrichtungen dienen insbesondere zum Durchführen von Arbeiten an schwer zugänglichen Flächen, also beispielsweise dem Reinigen der Außenflächen von großen Gebäuden.

Entscheidend ist hierbei, sicherzustellen, dass die vom Unterdruck abhängige Haltekraft einen bestimmten Wert nicht unterschreitet, so dass eine im Betrieb befindliche Vorrichtung am Herabfallen gehindert und somit Personen- und Sachschäden vermieden werden können.

Der Erfindung liegt daher die Aufgabe zugrunde, eine Vorrichtung der eingangs genannten Art dahingehend zu verbessern, dass Bedingungen oder Umstände, die zu einem Lösen der Vorrichtung von der Fläche führen können, frühzeitig erkannt werden, um geeignete Gegenmaßnahmen einleiten zu können.

Eine diese Aufgabe lösende Vorrichtung ist gekennzeichnet durch eine Überwachungseinheit für den sich einstellenden, durch die Saugeinheit erzeugten Differenzdruck, wobei die Überwachungseinheit bei Unterschreiten einer vorgegebenen Druckdifferenz-Schwelle der Sicherung der Vorrichtung dienende Gegenmaßnahmen einleitet.

Der durch die Erfindung erreichte Vorteil besteht im wesentlichen darin, dass eine Änderung des Differenzdruckes zu kleineren Werten hin durch die kontinuierliche Überwachung frühzeitig erkannt wird, so dass die Möglichkeit besteht, schon frühzeitig, also vor Erreichen eines kritischen Betriebzustandes, geeignete Gegenmaßnahmen einzuleiten.

Grundsätzlich kann die beschriebene Überwachung unmittelbar zum Auslösen einer Absturzsicherung, die beispielsweise mechanisch an die Fläche ankoppelt, dienen. Im Rahmen der Erfindung ist jedoch bevorzugt vorgesehen, dass die Überwachung des Differenzdrucks als zusätzliche Sicherheitsmaßnahme im Zusammenhang mit anderen Maßnahmen zur Absturzvermeidung eingesetzt wird.

Ferner wird die Vorrichtung so ausgebildet, dass die Überwachungseinheit zur Ermittlung des Differenzdrucks den Motorstrom der Saugeinrichtung ständig erfasst, wobei der Differenzdruck aus dem die Beziehung zwischen Differenzdruck und Motorstrom der Saugeinheit wiedergebenden Kennlinienverlauf ermittelt wird.

Hierbei wird die Vorrichtung so ausgebildet, dass der Kennlinienverlauf unter Berücksichtigung der bauartbedingten Eigenheiten und Strömungsverhältnisse der Vorrichtung ermittelt ist. Dadurch werden die spezifischen Eigenschaften der Vorrichtung unmittelbar berücksichtigt.

In der Praxis hat sich jedoch gezeigt, dass der erzielte Unterdruck unmittelbar dem Motorstrom folgt, so dass für den Kennlinienverlauf ein linearer Zusammenhang zwischen Motorstrom der Saugeinheit und Differenzdruck zugrunde gelegt werden kann.

Weiter besteht hierdurch im Rahmen der Erfindung die Möglichkeit, dass die Überwachungseinheit beim Aufsetzen der Vorrichtung auf die zu bearbeitende Fläche aus der Änderung des Motorstroms den Aufbau des Differenzdrucks erkennt und das Eintreten des ordnungsgemäßen Betriebszustands signalisiert. Dies kann optisch oder akustisch erfolgen und dem Benutzer signalisieren, ob die Vorrichtung sich in "freiblasendem" oder in ordnungsgemäßem Betriebszustand befindet.

In verfahrensmäßiger Hinsicht wird die Aufgabe der Überwachung einer zum Arbeiten an vorzugsweise ebenen, schräg oder senkrecht verlaufenden Flächen vorgesehenen Vorrichtung gegen Ablösen und anschließendem Abstürzen der Vorrichtung von der zu bearbeitenden Fläche, insbesondere zur Reinigung von Fenstern in Form einer mit einem Reinigungsteil versehenen autonomen Einheit, die mit einer Saugeinrichtung zur Erzeugung eines Unterdrucks zwischen der Vorrichtung und der Fläche versehen ist, dadurch gelöst, dass mittels einer Überwachungseinheit der Motorstrom der Saugeinrichtung erfasst und hieraus der die Vorrichtung in Anlage an der Fläche haltende Differenzdruck ermittelt wird, wobei bei Unterschreiten eines minimalen Differenzdrucks eine das Ablösen und anschließende Abstürzen der Vorrichtung von der zu bearbeitenden Fläche verhindernde Sicherheitseinrichtung ausgelöst wird.

Hierbei wird die Größe des Motorstroms für das Auslösen der Sicherheitseinrichtung herangezogen, nachdem gewöhnlich ein linearer Zusammenhang zwischen Motorstrom und Differenzdruck zu beobachten ist.

Im Folgenden wird die Erfindung an einem in der Zeichnung dargestellten Ausführungsbeispiel näher erläutert; es zeigen:
Fig. 1 eine schematische Darstellung einer Vorrichtung nach der Erfindung,
Fig. 2 ein Diagramm von charakteristischen Kennlinien einer als Lüfter ausgebildeten Saugeinrichtung in Anhängigkeit vom Volumenstrom,
Fig. 3 ein die Abhängigkeit des Differenzdruckes an der Vorrichtung von der Stromstärke der Saugeinrichtung an einer speziellen Ausführungsform.

Die in Fig. 1 schematisch dargestellte verfahrbare Vorrichtung dient zum Durchführen von Arbeiten an vorzugsweise ebenen Flächen 1, insbesondere zur Reinigung von Fenstern in Form einer mit einem Reinigungsteil 6 versehenen autonomen Einheit 2.

Dazu ist die Vorrichtung mit einer nur angedeuteten Antriebseinheit 8 sowie mit einer nicht näher dargestellten Saugeinrichtung zur Erzeugung eines Unterdrucks zwischen der Vorrichtung und der Fläche 1 versehen. Ferner weist die Vorrichtung eine Sicherheitseinrichtung zur Verhinderung eines Ablösens und anschließenden Abstürzens der Vorrichtung von der zu bearbeitenden Fläche 1 auf.

Um frühzeitig die Gefahr eines Ablösens der Vorrichtung von der Fläche zu erkennen, ist eine Überwachungseinheit für den sich einstellenden, durch die Saugeinheit erzeugten Differenzdruck vorgesehen, wobei die Überwachungseinheit bei Unterschreiten einer vorgegebenen Druckdifferenz-Schwelle Gegenmaßnahmen einleitet, die der Sicherung der Vorrichtung dienen. Dies kann auf unterschiedliche, insbesondere mechanische Weise geschehen, wofür Lösungen aus der Praxis bekannt sind. Die Überwachung des Differenzdrucks kann dabei sowohl als alleinige, insbesondere jedoch auch als zusätzliche Sicherheitsmaßnahme zur Absturzvermeidung eingesetzt werden.

Die Überwachungseinheit, die beispielsweise in einem Hohlraum 4 der autonomen Einheit 2 angeordnet sein kann, ist so eingerichtet, dass sie zur Ermittlung des Differenzdrucks den Motorstrom der Saugeinrichtung ständig erfasst. Der Differenzdruck wird dann aus dem die Beziehung zwischen Differenzdruck und Motorstrom der Saugeinheit wiedergebenden Kennlinienverlauf ermittelt. Fig. 2 zeigt hierzu die charakteristischen Kennlinien eines als Saugeinheit eingesetzten Lüfters, in Abhängigkeit vom Volumenstrom.

Der Kennlinienverlauf kann im Einzelfall unter Berücksichtigung der bauartbedingten Eigenheiten und Strömungsverhältnisse der Vorrichtung ermittelt sein und somit die Kennlinie beeinflussende bauliche Eigenschaften besonders berücksichtigen.

Häufig ist es stattdessen jedoch ausreichend, wenn für den Kennlinienverlauf ein linearer Zusammenhang zwischen Motorstrom der Saugeinheit und Differenzdruck zugrunde gelegt wird, wie dies aus dem Diagramm der Fig. 3 hervorgeht.

Eine weitere vorteilhafte Möglichkeit auch für die Betriebsüberwachung der Vorrichtung besteht darin, dass die Überwachungseinheit beim Aufsetzen der Vorrichtung auf die zu bearbeitende Fläche aus der Änderung des Motorstroms den sich aufbauenden Differenzdrucks erkennt, worauf das Eintreten des ordnungsgemäßen Betriebszustands signalisiert werden kann. Dies kann auf akustische oder optische Weise erfolgen; auch eine andere Art der Signalübertragung ist hierbei denkbar, so dass auch eine Fernüberwachung möglich ist.

## Patentansprüche

1. Verfahrbare Vorrichtung zum Durchführen von Arbeiten an vorzugsweise ebenen Flächen (1), insbesondere zur Reinigung von Fenstern (1) in Form einer mit einem Reinigungsteil (6) versehenen autonomen Einheit (2), mit einer Saugeinrichtung zur Erzeugung eines Unterdrucks zwischen der Vorrichtung und der Fläche (1), mit einer Sicherheitseinrichtung zur Verhinderung eines Ablösens und anschließenden Abstürzens der Vorrichtung von der zu bearbeitenden Fläche (1), und mit einer Überwachungseinheit für den sich einstellenden, durch die Saugeinheit erzeugten Differenzdruck, wobei die Überwachungseinheit bei Unterschreiten einer vorgegebenen Druckdifferenz-Schwelle der Sicherung der Vorrichtung dienende Gegenmaßnahmen einleitet, **dadurch gekennzeichnet, dass** die Überwachungseinheit zur Ermittlung des Differenzdrucks den Motorstrom der Saugeinrichtung ständig erfasst, wobei der Differenzdruck aus dem die Beziehung zwischen Differenzdruck und Motorstrom der Saugeinheit wiedergebenden Kennlinienverlauf ermittelt wird.

2. Vorrichtung nach Anspruch 1, **dadurch gekennzeichnet, dass** die Überwachung des Differenzdrucks als zusätzliche Sicherheitsmaßnahme zur Absturzvermeidung eingesetzt wird.

3. Vorrichtung nach Anspruch 1 oder 2, **dadurch gekennzeichnet, dass** der Kennlinienverlauf unter Berücksichtigung der bauartbedingten Eigenheiten und Strömungsverhältnisse der Vorrichtung ermittelt ist.

4. Vorrichtung nach Anspruch 1 oder 2, **dadurch gekennzeichnet, dass** für den Kennlinienverlauf ein linearer Zusammenhang zwischen Motorstrom der Saugeinheit und Differenzdruck zugrunde gelegt wird.

5. Vorrichtung nach einem der vorigen Ansprüche, **dadurch gekennzeichnet, dass** die Überwachungseinheit beim Aufsetzen der Vorrichtung auf die zu bearbeitende Fläche (1) aus der Änderung des Motorstroms den Aufbau des Differenzdrucks erkennt und das Eintreten des ordnungsgemäßen Betriebszustands signalisiert.

6. Verfahren zur Überwachung einer zum Arbeiten an vorzugsweise ebenen, schräg oder senkrecht verlaufenden Flächen (1) vorgesehenen Vorrichtung gegen Ablösen und anschließenden Abstürzen der Vorrichtung von der zu bearbeitenden Fläche (1), insbesondere zur Reinigung von Fenstern (1), in Form einer mit einem Reinigungsteil (6) versehenen autonomen Einheit (2), die mit einer Saugeinrichtung zur Erzeugung eines die Vorrichtung in Anlage an der Fläche (1) haltenden Unterdrucks zwischen der Vorrichtung und der Fläche (1) versehen ist, wobei eine Überwachungseinheit den sich einstellenden, durch die Saugeinheit erzeugten Differenzdruck ermittelt, und wobei bei Unterschreiten eines minimalen Differenzdrucks eine das Ablösen und anschließende Abstürzen der Vorrichtung von der zu bearbeitenden Fläche (1) verhindernde Sicherheitseinrichtung ausgelöst wird, **dadurch gekennzeichnet, dass** die Überwachungseinheit zur Ermittlung des Differenzdrucks den Motorstrom der Saugeinrichtung ständig erfasst, wobei der Differenzdruck aus dem die Beziehung zwischen Differenzdruck und Motorstrom der Saugeinheit wiedergebenden Kennlinienverlauf ermittelt wird.

7. Verfahren nach Anspruch 6, **dadurch gekennzeichnet, dass** unmittelbar die Größe des Motorstroms für das Auslösen der Sicherheitseinrichtung herangezogen wird.

## Claims

1. Movable device for carrying out work on preferably planar surfaces (1), particularly for cleaning windows (1), in the form of an autonomous unit (2) provided with a cleaning part (6), comprising a suction device for generating a sub-atmospheric pressure between the device and the surface (1), a safety device for prevent detaching and subsequent dropping of the device off the surface (1) to be cleaned, and a monitoring unit for the pressure difference which arises and is produced by the suction unit, wherein the monitoring unit initiates counter-measures serving for securing the device if a predetermined pressure difference threshold is fallen below, **characterised in that** the monitoring unit constantly detects the motor current of the suction device for determination of the pressure difference, wherein the pressure difference is determined from the plot reproducing the relationship between pressure difference and motor current of the suction unit.

2. Device according to claim 1, **characterised in that** the monitoring of the pressure difference is used as an additional safety measure for avoidance of dropping off.

3. Device according to claim 1 or 2, **characterised in that** the plot is determined with consideration of characteristics attributable to construction and current relationships of the device.

4. Device according to claim 1 or 2, **characterised in that** the plot is based on a linear correlation between motor current of the suction unit and pressure difference.

5. Device according to any one of the preceding claims, **characterised in that** the monitoring unit recognises the build-up of the pressure difference from the change in the motor current when the device is placed on the surface (1) to be worked on and signals the inception of the correct operational state.

6. Method of monitoring a device, which is provided for working on preferably planar, obliquely or vertically extending surfaces (1), with respect to detaching and subsequent dropping of the device off the surface (1) to be worked on, particularly for the cleaning of windows (1), in the form of an autonomous unit (2) which is provided with a cleaning part (6) and with a suction device for generating between the device and the surface (1) a sub-atmospheric pressure holding the device in contact with the surface (1), wherein a monitoring unit detects the pressure difference which arises and is generated by the suction unit and wherein a safety device preventing detaching and subsequent dropping of the device off the surface (1) to be worked on is triggered when a minimum pressure difference is fallen below, **characterised in that** the monitoring device constantly detects the motor current of the suction device for determination of the pressure difference, wherein the pressure difference is determined from the plot reproducing the relationship between pressure difference and motor current of the suction unit.

7. Method according to claim 6, **characterised in that** the magnitude of the motor current is directly utilised for triggering the safety device.

## Revendications

1. Dispositif mobile pour effectuer des travaux sur des surfaces (1) de préférence planes, destiné en particulier au nettoyage de fenêtres (1) et se présentant sous la forme d'une unité (2) autonome dotée d'une partie de nettoyage (6), présentant un dispositif d'aspiration pour générer une dépression entre le dispositif et la surface (1), un système de sécurité pour empêcher un décollement et la chute consécutive du dispositif de la surface (1) à traiter, et une unité de contrôle pour la différence de pression qui s'établit et générée par l'unité d'aspiration, l'unité de contrôle mettant en oeuvre des contre-mesures servant à la sécurité du dispositif en cas de sous-dépassement d'un seuil prédéfini de différence de pression, **caractérisé en ce que** l'unité de contrôle enregistre constamment le courant du moteur du dispositif d'aspiration pour déterminer la différence de pression, la différence de pression étant déterminée à partir de la courbe caractéristique restituant la relation entre la différence de pression et le courant du moteur de l'unité d'aspiration.

2. Dispositif selon la revendication 1, **caractérisé en ce que** le contrôle de la différence de pression est utilisé comme mesure de sécurité supplémentaire pour éviter la chute.

3. Dispositif selon la revendication 1 ou 2, **caractérisé en ce que** la courbe caractéristique est déterminée en tenant compte des propriétés et conditions d'écoulement du dispositif qui sont propres au modèle.

4. Dispositif selon la revendication 1 ou 2, **caractérisé en ce qu'**un rapport linéaire entre le courant du moteur de l'unité d'aspiration et la différence de pression est pris pour base pour la courbe caractéristique.

5. Dispositif selon l'une des revendications précédentes, **caractérisé en ce que** l'unité de contrôle détecte l'établissement de la différence de pression lors de la pose du dispositif sur la surface (1) à traiter à partir de la variation du courant de moteur et signale la survenance de l'état de service correct.

6. Procédé destiné à contrôler un dispositif prévu pour travailler sur des surfaces (1) de préférence planes, agencées en biais ou verticalement, contre le détachement et la chute consécutive du dispositif de la surface (1) à traiter, en particulier pour nettoyer les fenêtres (1), se présentant sous la forme d'une unité (2) autonome, dotée d'une partie de nettoyage (6), qui est dotée d'un dispositif d'aspiration pour générer une dépression, maintenant le dispositif en appui sur la surface (1), entre le dispositif et la surface (1), une unité de contrôle déterminant la différence de pression qui s'établit et générée par l'unité d'aspiration, et un dispositif de sécurité, empêchant le décollement et la chute consécutive du dispositif de la surface (1) à travailler, étant déclenché en cas de sous-dépassement d'une différence de pression minimale, **caractérisé en ce que** l'unité de contrôle enregistre constamment le courant de moteur du dispositif d'aspiration pour déterminer la différence de pression, la différence de pression étant déterminée à partir de la courbe caractéristique restituant la relation entre la différence de pression et le courant du moteur de l'unité d'aspiration.

7. Procédé selon la revendication 6, **caractérisé en ce que** la grandeur du courant de moteur est utilisée directement pour le déclenchement du dispositif de sécurité.
